# EUROPÄISCHE PATENTSCHRIFT

(11) **EP 4 105 145 B1**
(45) Veröffentlichungstag und Bekanntmachung des Hinweises auf die Patenterteilung: **10.06.2026**
(21) Anmeldenummer: 21180345.7
(22) Anmeldetag: 18.06.2021
(51) Int. Cl.: B65D 88/00, B65D 88/12, B65D 90/00

(54) **TRANSPORTKISTE FÜR DEN TRANSPORT VON FERTIGTEILEN**
TRANSPORT BOX FOR TRANSPORTING FINISHED PARTS
CAISSE DE TRANSPORT POUR LE TRANSPORT DES PIÈCES PRÉFABRIQUÉES

(43) Veröffentlichungstag der Anmeldung: 21.12.2022
(73) Patentinhaber: Fahrzeugbau KEMPF GmbH, 56470 Bad Marienberg (DE)
(72) Erfinder: Dreßler, Daniel, 56470 Bad Marienberg (DE); Hilpisch, Markus, 57647 Hirtscheid (DE)
(74) Vertreter: Hannke, Christian

(56) Entgegenhaltungen:
- EP-A1- 0 691 241
- WO-A1-93/18934
- DE-U1- 20 117 881
- US-A1- 2019 225 417

## Beschreibung

Transportkiste für den Transport von Fertigteilen und Chassis eines Nutzfahrzeugs, wobei eine Ladefläche der Transportkiste sich auf dem Chassis in einer Längsrichtung und einer Breitenrichtung des Nutzfahrzeugs erstreckt und die Transportkiste zumindest zwei parallel zueinander verlaufende Außenkanten aufweist.

Beim Transport von Gütern unterschiedlichster Art ist vor allem auf eine ausreichende Ladungssicherung des jeweils zu transportierenden Gutes zu achten. Dies ist neben einem Schutzaspekt für das zu transportierende Gut vor allem wichtig um die Sicherheit im Verkehr gewährleisten zu können und dadurch möglichen Gefahren beim Transport vorbeugen zu können. Dabei ist das Thema Ladungssicherung schon seit Jahren ein viel diskutiertes Thema, welches vor allem durch die gesetzlichen Bestimmungen für Nutzfahrzeuge nichtmehr wegzudenken ist.

Für die Ladungssicherung beim Transport von Sperrgut und insbesondere beim Transport von Fertigteilen werden unterschiedlichste Sicherungsmechanismen verwendet, welche beispielsweise Zurrgurte, Kettenzüge, oder diverse Verkeilungen von Transportgütern auf Ladeflächen umfassen können. Neben der Verwendung genannter Sicherungsmechanismen können Transportgüter auch durch eine auf die Form vom jeweiligen Transportgut angepasste Ladefläche gesichert werden, wobei das Transportgut durch eine passgenaue Ladefläche gesichert ist. Eine entsprechende Ladungssicherung lässt sich bei Flüssigem Transportgut oder Schüttgut relativ einfach durch zumindest teilweise geschlossene Tankgefäße und anderweitige Volumina realisieren. Während sich die meisten festen Transportgüter hingegen in Containern oder anderweitig normierten Transportbehältnissen transportieren lassen, sind insbesondere für den Transport von Sperrgut oder großen Fertigteilen zumeist speziell auf die zu transportierenden Güter angepasste Transportbehältnisse, Ladeflächen oder Transportfahrzeuge notwendig. Für diverse Arten von Gütern und insbesondere von Fertigteilen kommen dabei auch entsprechende Transportkisten zum Einsatz, wobei solche zumeist auf einer Ladefläche eines LKWs angeordnet sind und dazu geeignet sind, genannte Transportgüter zu transportieren. In dem Dokument DE29707713U1 wird beispielsweise eine Transportpalette für plattenartiges Schwergut offenbart, welche für den Transport von Fertigteilen geeignet ist und in ihrer Größe auf verschiedene Ladeflächen von Transportfahrzeugen anpassbar ist. Das Dokument WO9318934A1 offenbart ein Transportgestell für ein Nutzfahrzeug. Die Dokumente EP0691241A1, DE20117881U1 und US2019/225417A1 offenbaren weitere Transportgestelle und Transportbehälter.

Neben der Ladungssicherung ist vor allem beim Transport von Sperrgut und bei Schwertransporten die Größe des Fahrzeugs inklusive Fracht wichtig, da diese meistens über die Größenstandards von normalen Frachttransporten hinausragen und dadurch besonderen Auflagen unterliegen. Dies gilt insbesondere auch für den Transport von Fertigteilen auf Schrägladern. Zumeist werden beim Transport von Fertigteilen auf Schrägladern Holzkisten verwendet, welche ein zu transportierendes Gut zwar vor Umwelteinflüssen schützten, allerdings teuer in ihrer Herstellung sind und selbst bei Leerfahrt ihre volle Größe aufweisen. Dabei wäre es vorteilhaft, wenn das Transportbehältnis auf das zu transportierende Gut in seiner Größe anpassbar wäre um auch Fertigteile, welche in unterschiedlichen Größen hergestellt werden, passgenau transportieren zu können. Insbesondere wäre es auch vorteilhaft, wenn ein Transportfahrzeug bei Leerfahrt kleiner ist, als beim tatsächlichen Transport eines Transportgutes, sodass das Transportfahrzeug unter Umständen auch ohne Begleitfahrzeuge oder zusätzlichen Auflagen fahren kann. Transportbehältnisse, welche in ihrer Größe veränderbar sind wären dabei besonders von Interesse, da sie beim beladenen Transport auf die Größe des entsprechenden Transportgutes anpassbar wären und bei der jeweiligen Rückfahrt in einen kleineren Zustand gebracht werden könnten.

Es ist deshalb die Aufgabe der vorliegenden Erfindung, ein Transportbehältnis für Sperrgut und Fertigteile bereitzustellen, welches in seiner Größe verstellbar ist, damit auf ein zu transportierendes Gut anpassbar ist, bei einer Leerfahrt auf eine kleinstmögliche Größe einstellbar ist und die transportierten Güter vor Umwelteinflüssen schützt.

Diese Aufgabe wird gelöst durch eine Transportkiste für den Transport von Fertigteilen, und Chassis eines Nutzfahrzeugs gemäß dem Anspruch 1. Die abhängigen Ansprüche beziehen sich auf vorteilhafte Ausführungsformen.

Erfindungsgemäß ist die Transportkiste orthogonal zu den beiden parallelen Außenkannten in mindestens ein erstes Segment und ein zweites Segment unterteilt, wobei die beiden Segmente über eine Linearführung entlang der parallelen Außenkanten zueinander schiebbar sind und dadurch die Größe der Ladefläche auf ein Fertigteil anpassbar ist.

Vorzugsweise ist die Transportkiste für den Transport von Fertigteilen verwendbar, welche passgenau in der Transportkiste angeordnet werden können. Mit dem Begriff Fertigteile sind im Folgenden alle denkbaren Transportgüter gemeint, welche in der Transportkiste transportierbar sind. Fertigteile können beispielsweise Lager von Windkraftanlagen oder ähnliche ausgeführte Teile sein, welche als Fertigteil transportiert werden. Entsprechende Fertigteile müssen zumeist auch vor Nässe geschützt transportiert werden, weshalb es wichtig ist das Fertigteil entsprechend zu schützen.

Eine entsprechende Transportkiste wird vorzugsweise beim Transport von Fertigteilen auf Schrägladern eingesetzt, wobei die Transportkiste schräg zu einer Fahrbahnebene transportiert wird und sowohl durch die Schrägstellung, als auch durch die Breitenverstellung der Transportkiste die Breite des Transportfahrzeugs individuell auf ein Fertigteil anpassbar ist.

Erfindungsgemäß ist die Transportkiste viereckig ausgeführt. Es sind dann jeweils zwei gegenüberliegende Außenkanten parallel zueinander angeordnet. In den Ecken existiert vorzugsweise ein rechter Winkel, womit die Transportkiste vorzugsweise eine rechteckige Form aufweist.

Bevorzugt resultiert eine Größenänderung der Transportkiste auch in einer Größenänderung der Ladefläche, wobei die Ladefläche vorzugsweise in eine Ladefläche des ersten Segments und eine Ladefläche des zweiten Segments unterteilt ist und sich die beiden Segmente zumindest teilweise überlappen. Durch eine Größenänderung der Transportkiste verschieben sich die Ladeflächen der beiden Segmente zueinander, sodass ein Bereich in dem sich die Ladefläche des ersten und zweiten Segments überlappen größer oder kleiner wird.

Die mit der Transportkiste transportierten Fertigteile liegen möglicherweise direkt auf der Ladefläche in der Transportkiste auf. Es ist denkbar, das zwischen der Ladefläche und den Fertigteilen eine weitere Schicht zum Schutz der Fertigteile und der Ladefläche und/oder zur Dämmung existiert. Vorzugsweise liegen dafür Kunststoffplatten zwischen dem Fertigteil und der Ladefläche, es ist jedoch auch denkbar, dass diverse andere Materialien dazu verwendet werden.

Vorzugsweise sind auch die beiden parallelen Außenkanten in einen Abschnitt des ersten Segmentes und einen Abschnitt des zweiten Segmentes unterteilt. Vorzugsweise überlappen sich die Außenkannten der beiden Abschnitte ebenfalls, wobei sich bei einer Größenänderung der Transportkiste der Bereich in dem sich die Außenkanten überlappen vergrößert oder verkleinert.

Gemäß zumindest einer weiteren Ausführungsform ist die Transportkiste parallel zur Längsrichtung und mittig in Bezug auf die Breitenrichtung unterteilt, sodass die beiden Segmente gleich groß sind. Es ist jedoch auch denkbar, dass die beiden Segmente nicht gleich groß sind und damit die Transportkiste in einem beliebigen Größenverhältnis der beiden Segmente zueinander unterteilt ist.

Es ist auch denkbar, dass die Transportkiste parallel zur Breitenrichtung in mindestens zwei Segmente unterteilt ist.

Es ist weiterhin denkbar, dass die Transportkiste in mehr als zwei Segmente unterteilt ist, wobei sich bei einer Größenänderung der Transportkiste die Segmente zueinander und vorzugsweise auch ineinander verschieben.

Gemäß zumindest einer weiteren Ausführungsform sind die Segmente entlang der Breitenrichtung zueinander schiebbar, wobei dadurch die Größe der Transportkiste in der Breitenrichtung änderbar ist. Vorzugsweise ändert sich entsprechend die Größe der Ladefläche. Demnach sind vorzugsweise auch die beiden parallel zueinander verlaufenden Außenkanten parallel zu der Breitenrichtung angeordnet.

Es ist denkbar, dass bei Unterteilung der Transportkiste entlang der Breitenrichtung die Segmente entlang der Längsrichtung zueinander schiebbar sind, wobei dadurch die Größe der Transportkiste in der Längsrichtung änderbar ist. Dadurch sind vorzugsweise auch die beiden parallel zueinander verlaufenden Außenkanten der Transportkiste parallel zu der Längsrichtung angeordnet.

Die parallel zueinander angeordneten Außenkanten sind vorzugsweise immer parallel zu der Richtung angeordnet, in der die Segmente der Transportkiste zueinander schiebbar sind. Vorzugsweise sind die Außenkannten demnach parallel zur Breitenrichtung angeordnet.

Gemäß zumindest einer weiteren Ausführungsform sind die beiden Segmente über mindestens einen Hydraulikzylinder, welcher parallel zu der Linearführung angeordnet ist, miteinander verbunden. Vorzugsweise sind die Segmente mit zwei Hydraulikzylindern miteinander verbunden.

Die Hydraulikzylinder sind dabei bevorzugt so an den Segmenten angebracht, dass die Segmente beim aus- oder einfahren der Hydraulikzylinder zueinander bewegt werden. Dadurch kann die Größe der Transportkiste über die Betätigung der Hydraulikzylinder eingestellt werden.

Die Hydraulikzylinder sind dabei vorzugsweise mit einer Hydraulikpumpe verbunden, wobei eine Betätigung der Pumpe in einem Ein- oder Ausfahren des Hydraulikzylinders resultiert.

Vorzugsweise ist die Pumpe manuell betätigbar, es ist jedoch auch denkbar, dass die Pumpe über einen Motor betrieben wird. Vorzugsweise wird die Pumpe über einen Elektromotor betrieben, wobei es denkbar ist, dass die Pumpe dann von einer Fahrerkabine aus steuerbar ist.

Die Hydraulikpumpe ist vorzugsweise so auf der Ladefläche angebracht, dass sie neben, oder innerhalb des zu transportierenden Fertigteils angeordnet ist. Die Größe der Transportkiste wird vorzugsweise vor dem Beladen mit einem Fertigteil eingestellt. Es ist jedoch auch denkbar, dass die Größe der Transportkiste nach Beladen mit dem Fertigteil angepasst wird und dabei vorzugsweise das Fertigteil zumindest teilweise eingeklemmt und dadurch arretiert wird.

Gemäß zumindest einer weiteren Ausführungsform verläuft die Linearführung parallel zur Breitenrichtung und besteht an dem ersten Segment aus mindestens zwei in der Längsrichtung nebeneinander liegenden Trägerprofilen und an dem zweiten Segment aus mindestens zwei in der Längsrichtung nebeneinander liegenden Vierkantprofilen.

Vorzugsweise können sowohl an dem ersten, als auch an dem zweiten Segment unterschiedliche Trägerprofile verwendet werden, wobei die Trägerprofile des ersten und zweiten Segments vorzugsweise so ineinander greifen, dass die Bewegung der beiden Segmente zueinander in allen Freiheitsgraden, bis auf in die Richtung der Linearführung, eingeschränkt ist.

Für die Linearführung können entsprechend T-Träger, H-Träger, U-Träger, oder ähnliche Trägerprofile verwendet werden.

Gemäß zumindest einer weiteren Ausführungsform verläuft ein Vierkantprofil bei Verschiebung der Segmente zueinander zwischen jeweils zwei parallel zueinander angeordneten Trägerprofilen. Vorzugsweise bilden die nebeneinander angeordneten Trägerprofile ein Führungsprofil aus, in welches das Vierkantprofil zumindest teilweise entlang der Schieberichtung der beiden Segmente zueinander eingeführt werden kann. Vorzugsweise arretieren die beiden nebeneinander liegenden Trägerprofile die eingeführten Vierkantprofile in allen Freiheitsgraden, bis auf den translatorischen Freiheitsgrad, welcher parallel zur Verschieberichtung der Segmente zueinander verläuft.

Gemäß zumindest einer weiteren Ausführungsform sind die Segmente in ihrer Bewegung zueinander durch mindestens ein Sicherungselement, welches entlang einer Höhenrichtung des Nutzfahrzeugs durch zumindest die Ladefläche des ersten Segments und die Vierkantprofile des zweiten Segments geführt ist, arretiert.

Vorzugsweise ist dadurch eine Stufenweise Einstellung der Größe der Transportkiste möglich. Dabei wird zunächst die Größe der Transportkiste, durch verschieben der Segmente zueinander mittels der Hydraulikzylinder, eingestellt und anschließend ein Sicherungselement durch die Ladefläche und das darunter befindliche Vierkantprofil geführt. Vorzugsweise ist das Vierkantprofil des zweiten Segmentes zwischen den Trägerprofilen des ersten Segmentes nach Einführen des Sicherungselementes auch in der Translatorischen Schieberichtung arretiert. Vorzugsweise sind das erste und zweite Segment damit in der Bewegung in allen Freiheitsraden zueinander arretiert.

Durch die Stufenweise Größeneinstellung der Transportkiste ist diese auf unterschiedlich große Fertigteile einstellbar.

Vorzugsweise liegen orthogonal zu Verschieberichtung mehrere Vierkantprofile am zweiten Segment, und Trägerprofile am ersten Segment, nebeneinander. Es ist denkbar, dass für jedes Vierkantprofil jeweils ein Sicherungselement für die Arretierung vorgesehen ist.

Vorzugsweise ist das Sicherungselement als Sicherungsbolzen ausgeführt. Es ist jedoch auch denkbar, dass der Sicherungsmechanismus als anderweitiger Splint, Federriegel oder ähnliches ausgeführt ist, was dazu geeignet ist die Segmente in ihrer Bewegung zueinander zu arretieren.

Gemäß zumindest einer weiteren Ausführungsform sind die Fertigteile als Hohlzylinder ausgebildet und liegen mit ihrer kreisförmigen Seite auf der Ladefläche auf. Vorzugsweise verläuft die Rotationsachse der Hohlzylinder damit parallel zur Höhenrichtung.

Die Fertigteile sind so auf der Ladefläche der Transportkiste angeordnet, dass sie durch Befestigungselemente gegen Bewegung in zumindest der Breiten und Längenrichtung arretiert sind. Vorzugsweise sind die Fertigteile durch die Befestigungselemente auch gegen Bewegung in der Höhenrichtung arretiert. Dies sichert die Fertigteile vor allem gegen Bewegung in der Höhenrichtung beim Transport über unebene Straßen.

Bevorzugt werden die Fertigteile sowohl von innerhalb, als auch von Außerhalb des Hohlzylinders durch die Befestigungselemente arretiert.

Gemäß zumindest einer weiteren Ausführungsform ist die Größe der Transportkiste für Durchmesser der als Hohlzylinder ausgeformten Fertigteile zwischen 4000mm und 5300mm anpassbar.

Die Höhe der als Hohlzylinder ausgeformten Fertigteile in der Höhenrichtung Z beträgt dabei vorzugsweise 500mm bis 550mm, wodurch die Fertigteile ringförmig ausgebildet sind.

Es ist möglich als Hohlzylinder ausgeformte Fertigteile mit verschiedenen Wandstärken in der Transportkiste zu transportieren.

Gemäß zumindest einer weiteren Ausführungsform sind auf der Ladefläche Befestigungselemente angeordnet, welche die Bewegungsfreiheit zumindest eines Fertigteils auf der Ladefläche in der Breitenrichtung und Längsrichtung durch einklemmen des Fertigteils einschränken und damit als Ladungssicherung beim Transport dienen.

Vorzugsweise sind die Befestigungselemente mit der Ladefläche verschweißt und dadurch formfest mit dieser verbunden. Es ist denkbar, dass die Befestigungselemente einen Hebelmechanismus haben, durch wessen Betätigung die Fertigteile in ihrer Position auf der Ladefläche arretiert werden können.

Gemäß zumindest einer weiteren Ausführungsform ist auf der Ladefläche zumindest ein Aufhängelement angebracht, über welches die Transportkiste in die Höhenrichtung durch einen Kran, oder anderen Hebemechanismus angehoben werden kann.

Vorzugsweise sind mehrere Aufhängelemente auf der Ladefläche angebracht, welche als Ösen ausgeformt sind, sodass ein Haken, ein Seil, oder ein ähnliches Element zum Befestigen in diese einführbar ist.

Vorzugsweise sind die Aufhängelemente mit der Ladefläche verschweißt und damit formfest mit dieser verbunden.

Gemäß zumindest einer weiteren Ausführungsform ist die Transportkiste kippbar auf dem Chassis angeordnet, sodass die Ladefläche bezüglich einer, parallel zur Längsrichtung verlaufenden Schwenkachse, schwenkbar ist.

Bevorzugt liegt die Transportkiste auf einem schwenkbaren Teil des Chassis auf, sodass der Schwenkbare Teil des Chassis auch ohne die Transportkiste schwenkbar ist, bei Aufliegen einer Transportkiste auf dem Schwenkbaren Teil diese jedoch mitgeschwenkt wird.

Vorzugsweise ist die Transportkiste dadurch zwischen der Breitenrichtung und Höhenrichtung schwenkbar angeordnet. Es ist denkbar, dass eine entsprechende Schwenkung durch Ausfahren eines Hydraulikzylinders geschieht, welcher den Schwenkbaren Teil des Chassis zumindest an einer Seite anhebt und damit bezügliche der Schwenkachse schwenkt.

Gemäß zumindest einer weiteren Ausführungsform ist während eines Transportes die Transportkiste (2) bezüglich der Schwenkachse (A) geschwenkt und verläuft somit schräg zur Höhenrichtung (Z) und Breitenrichtung (Y).

Vorzugsweise ist die Gesamtbreite des Fahrzeugs durch die geschwenkte Transportkiste kleiner und dadurch der Einfluss auf anderen Straßenverkehr kleiner.

Bevorzugt ist die Transportkiste dabei so geschwenkt, dass sie in Fahrtrichtung beim Transport auf der linken Seite höher in der Höhenrichtung hervorragt als auf der rechten Seite.

Die Transportkiste ist mit einer Abdeckplane abdeckbar, welche auf die Größe der Transportkiste anpassbar ist.

Erfindungsgemäß ist die Abdeckplane in der Breitenrichtung an einem Ende der Transportkiste festgemacht und an dem gegenüberliegenden Ende über einen Wickelmechanismus aufgerollt, womit die Abdeckplane an die Größe der Transportkiste anpassbar ist.

Vorzugsweise ist die Abdeckplane so groß, dass sie die Transportkiste in ihrem größten Zustand passgenau abdeckt. Die Abdeckplane kann dann über den Wickelmechanismus zumindest teilweise aufgerollt werden, wenn die Segmente der Transportkiste zumindest zueinander verschoben werden und die Transportkiste sich dadurch in ihrer Größe ändert. Dadurch ist ersichtlich, dass der Wickelmechanismus die Abdeckplane zumindest soweit aufwickeln kann, wie die Segmente zueinander verschiebbar sind. Vorzugsweise kann die Abdeckplane vollständig vom Wickelmechanismus aufgerollt werden, damit die Plane beim Beladen und Entladen der Transportkiste ordentlich verstaut ist und keinen Schaden nimmt.

Vorzugsweise ist die Abdeckplane demnach in ihrer Erstreckung in der Richtung variabel, in welcher auch die Segmente der Transportkiste zueinander verschiebbar sind. Gemäß dem Aufbau der Transportkiste ist die Abdeckplane demnach in der Breitenrichtung variabel, während sie in der Längsrichtung eine konstante Erstreckungsgröße hat.

Vorzugsweise weißt die Transportkiste zumindest eine Stütze für die Plane auf, welche vorzugsweise in Form einer Stange entlang der Längsrichtung an einer oberen Kante der Transportkiste angebracht ist und auf welcher die Plane aufliegt. Dadurch wird ein Einsinken der Plane in die Transportkiste vermieden und somit auch die Bildung von Pfützen auf der Plane durch Regen. Vorzugsweise sind zumindest zwei solcher stützenden Stangen an der Transportkiste angebracht.

Gemäß zumindest einer weiteren Ausführungsform deckt die Abdeckplane die Transportkiste vollständig ab und schützt dadurch die Fertigteile vor Umwelteinflüssen wie Feuchtigkeit, Sonneneinstrahlung, oder ähnlichem.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Fig. 1: eine Transportkiste mit einem Fertigteil in der kleinsten einstellbaren Größe
- Fig. 2: eine Transportkiste mit einem Fertigteil in der größten einstellbaren Größe
- Fig. 3: eine Transportkiste mit getrennter Darstellung der Segmente
- Fig. 4a-d: eine Transportkiste in drei unterschiedlichen Größen aus einer Hinteransicht
- Fig. 5: eine Transportkiste auf einem Chassis in ebener und gekippter Ansicht.
- Fig. 6a-b: eine Transportkiste aus einer Seitenansicht und Schnittansicht

Die Figuren 1 bis 3 zeigen eine Transportkiste 2 aus der Draufsicht, wobei sich die Transportkiste 2 jeweils in der Längenrichtung X und der Breitenrichtung Y erstreckt und die parallelen Außenkannten 5 der Transportkiste 2 parallel zu der Breitenrichtung Y angeordnet sind.

Aus der Draufsicht ist dabei vor allem die Position der Befestigungselemente 11 auf der Ladefläche 4 ersichtlich, welche vorzugsweise an den beiden Enden der Transportkiste 2 bezüglich der Breitenrichtung Y angeordnet sind. Dadurch werden die Befestigungselemente 11 bei Bewegung des ersten Segmentes 2a und zweiten Segmentes 2b zueinander ebenfalls zueinander bewegt.

Weiterhin ist die Anordnung der Aufhängelemente 12 ersichtlich, wobei jedes der beiden Segmente 2a und 2b vorzugsweise jeweils zwei Aufhängelemente 12 aufweist. Die Transportkiste 2 kann demnach vorzugsweise über die vier Aufhängelemente 12 aufgehängt werden und damit von einem Kran, oder ähnlichem Hebeelement angehoben werden.

Es ist denkbar, dass die Aufhängelemente 12 auch an zumindest einem der Befestigungselemente 11 befestigt sein können und diese damit sowohl als Befestigungselement 11 für das Fertigteil 16, sowie als Aufhängelement 12 zum Anheben der Transportkiste 2 verwendbar sind.

Weiterhin ist die Anordnung der Hydraulikpumpe 17 auf der Ladefläche ersichtlich, welche vorzugsweise auf der Ladefläche 4 im Bereich des zweiten Segments 2b angeordnet ist. Vorzugsweise sind ebenfalls die Bereiche der Hydraulikzylinder 7 mit sämtlichen Hydraulikanschlüssen an dem zweiten Segments 2b befestigt.

Die Hydraulikzylinder 7 sind in ihrer Längsrichtung parallel zu den parallelen Außenkanten 5 der Transportkiste angeordnet, sodass bei Betätigung der Hydraulikzylinder Transportkiste 2 in der Breitenrichtung Y vergrößert, beziehungsweise verkleinert wird.

Bevorzugt sind alle Komponenten mit Hydraulikanschlüsse am gleichen Segment 2a oder 2b angeordnet, sodass keine Hydraulikleitungen bei Verschiebung der Segmente 2a und 2b zueinander entsprechend verlängert oder verkürzt werden müssen und dadurch keine flexiblen Abschnitte der Hydraulikleitungen nötig sind.

Bei einer Größenverstellung der Transportkiste 2 in der Breitenrichtung Y, können die beiden Segmente 2a und 2b in ihrer Bewegung zueinander durch die Sicherungselemente 8 arretiert werden. Dabei werden die Sicherungselemente 8 vorzugsweise zugleich durch die Ladefläche 4 im Bereich des ersten Segmentes 2a und die Vierkantprofile 6b des zweiten Segmentes 2b geschoben.

In den Figuren 2 und 3 sind die Löcher in der Ladefläche 4 des ersten Segmentes 2a abgebildet, durch welche das Sicherungselement 8 hindurchgeführt wird und welche in der Breitenrichtung Y nebeneinander angeordnet sind.

In Figur 3 sind die entsprechenden Löcher in den Vierkantprofilen 6b zu sehen, durch welche die Sicherungselemente 8 ebenfalls hindurchgeführt werden. Vorzugsweise weißt jedes Vierkantprofil 6b dabei nur ein Loch auf, wobei in der Ladefläche 4 eine Mehrzahl an Löchern vorhanden ist.

In Figur 1 ist die Transportkiste 2 in ihrer minimal möglichen Erstreckungsgröße dargestellt, wobei sich die beiden Segmente 2a und 2b in diesem Zustand zumindest teilweise überschneiden und somit die Transportkiste 2 in der Breitenrichtung Y das kleinstmögliche Ausmaß hat. Die Transportkiste 2 ist damit in der Breitenrichtung Y auf das kleinstmögliche zu transportierende Fertigteil 16 angepasst, welches durch die Befestigungselemente 11 in seiner Position arretiert ist. Die Transportkiste 2 ist nur in der Breitenrichtung Y auf das Fertigteil 16 anpassbar und somit liegt in der Längsrichtung X das Formteil 16 nicht an den Außenkanten 5 der Transportkiste an.

In Figur 2 ist die Transportkiste 2 in ihrer maximal möglichen Erstreckungsgröße dargestellt, wobei sich die Segmente 2a und 2b in diesem Zustand vorzugsweise nicht, oder nur minimal überschneiden und in der Breitenrichtung Y direkt nebeneinander angeordnet sind. Eine minimale Überschneidung der Segmente 2a und 2b ist denkbar um die Kiste abzudichten und das Fertigteil 16 vor Umwelteinflüssen zu schützen. Die Transportkiste 2 ist damit in der Breitenrichtung Y auf das größtmögliche zu transportierende Fertigteil 16 angepasst, welches durch die Befestigungselemente 11 in seiner Position arretiert ist. Im Gegenteil zu Figur 2 füllt das Fertigteil 16 in Figur 3 die Transportkiste 2 sowohl in der Breitenrichtung Y, als auch in der Längsrichtung X vollständig aus.

Die Figuren 1 und 2 zeigen den Wickelmechanismus 10 mit welchem die Abdeckplane der Transportkiste 2 entlang der Breitenrichtung Y auf die jeweilige Größe der Transportkiste 2 anpassbar ist. Ebenfalls sind die Spannelemente 18 abgebildet mit welchen die Abdeckplane 9 nach Einstellen der Größe über die Kiste gespannt wird.

In den Figuren 4a bis 4c und 5 ist die Transportkiste 2 aus deiner Heckansicht dargestellt. In den Figuren 4a bis 4c ist die Transportkiste 2 in unterschiedlichen Zuständen dargestellt, wobei in Figur 4a die Transportkiste 2 in die Beiden Segmente 2a und 2b unterteilt ist, in Figur 4b die die Transportkiste 2 in ihrer maximal möglichen Erstreckungsgröße, und in Figur 4c in ihrer minimalen Erstreckungsgröße dargestellt ist.

In Figur 4a sind die beiden Segmente 2a und 2b der Transportkiste 2 getrennt voneinander dargestellt, wobei die Segmente 2a und 2b in der Breitenrichtung Y so nebeneinander angeordnet sind, dass bei Bewegung zueinander die Vierkantprofile 6b in der Längsrichtung X zwischen den Trägerprofilen 6a angeordnet sind und damit die Transportkiste 2 zusammengesetzbar ist, wie es in den Figuren 4b und 4c dargestellt ist. Die Darstellung der Transportkiste 2 ist dabei analog zu der Darstellung in Figur 3, allerdings aus einer anderen Perspektive, welche auf eine Ebene zeigt, welche aus der Höhenrichtung Z und Breitenrichtung Y aufgespannt ist.

Figur 4a zeigt, dass das erste Segment 2a neben den Trägerprofilen 6a vorzugsweise den Wickelmechanismus 10 und die Spannelemente 18 für die Abdeckplane 9 umfasst, sowie zwei Aufhängelemente 12, von welchen perspektivisch bedingt nur eines sichtbar ist. Das zweite Segment 2b umfasst neben den Vierkantprofilen 6b vorzugsweise auch die Sicherungselemente 8, sowie die Hydraulischen Komponenten, welche die Hydraulikpumpe 17, sowie die Hydraulikzylinder 7 und entsprechende Hydraulikleitungen (nicht abgebildet) umfassen und welche vorzugsweise auf der Ladefläche 4 angeordnet sind. Außerdem umfasst das zweite Segment 2b vorzugsweise auch zwei Aufhängelemente 12, von welchen perspektivisch bedingt ebenfalls nur eines sichtbar ist

Figur 4b zeigt, dass das Sicherungselement 8 zumindest teilweise entlang der Höhenrichtung Z durch das Vierkantprofil 6b geführt ist. Vorzugsweise weist das Sicherungselement 8 eine Verdickung auf, sodass es nur teilweise in das Vierkantprofil (6b) eingeführt werden kann und damit nicht vollständig durch dieses hindurch rutscht.

Figur 4b zeigt eine Transportkiste 2 analog zu dem Zustand der Transportkiste aus Figur 2 aus der Heckansicht. Figur 4b zeigt damit den größtmöglichen Zustand der Transportkiste 2, in welchem diese Fertigteile 16 mit der maximal möglichen Größe laden kann. Die Hydraulikzylinder 7 sind vorzugsweise an den Stellen an den Segmenten 2a und 2b befestigt, an denen auch die Aufhängelemente 12 befestigt sind. Vorzugsweise sind die Hydraulikzylinder 7 für die Aufnahme eines größtmöglichen Fertigteils 16 in der Transportkiste 2 vollständig ausgefahren. Dabei besitzen die Hydraulikzylinder 7 in der Breitenrichtung Y die größtmögliche Erstreckung.

Figur 4c zeigt eine Transportkiste 2 analog zu dem Zustand der Transportkiste aus Figur 1 aus der Heckansicht. Figur 4b zeigt damit den kleinstmöglichen Zustand der Transportkiste 2, in welchem diese Fertigteile 16 mit der minimal möglichen Größe laden kann. Vorzugsweise sind die Hydraulikzylinder 7 in diesem Zustand der Transportkiste 2 vollständig eingefahren und besitzen in der Breitenrichtung Y die kleinstmögliche Erstreckung.

Figur 5 zeigt eine Transportkiste 2 aus einer Heckansicht, wobei die Transportkiste 2 einmal in einer horizontalen Ausrichtung und einmal bezüglich der Schwenkachse A geschwenkt dargestellt ist. Die horizontale Ausrichtung, bei welcher die Ladefläche 4 parallel zur Breitenrichtung Y ausgerichtet ist, entspricht der Position der Transportkiste 2 in welcher diese vom Chassis 3 des Nutzfahrzeugs über die Aufhängelemente 12 abgehoben werden kann.

Figur 5 zeigt neben der Transportkiste 2 auch das Chassis 3 eines Nutzfahrzeugs, auf welchem die Transportkiste 2 angeordnet ist. Dabei ist zumindest ein Teil des Chassis 3a bezüglich der Schwenkachse A schwenkbar angeordnet ist. Der schwenkbare Teil des Chassis 3a ist über einen Hydraulikzylinder 7a und die Schwenkachse A mit dem festen Teil des Chassis 3 verbunden, wobei beim Ausfahren des Hydraulikzylinders 7a dieser das schwenkbare Teil des Chassis 3a bezüglich der Schwenkachse A schwenkt. Da die Transportkiste 2 auf dem schwenkbaren Teil des Chassis 3a angeordnet ist, wird diese bei Betätigung des Hydraulikzylinders 7a mitgeschwenkt.

Vorzugsweise schwenkt die Transportkiste 2 dabei in die Breitenrichtung Y (bevorzugt in Fahrtrichtung zur rechten Seite) des Nutzfahrzeugs 1. Vorzugsweise entspricht der geschwenkte Zustand der Transportkiste 2 einem Transportzustand, in welchem die Transportkiste alleine, oder ein entsprechendes Fertigteil 16 beinhaltend transportiert wird.

Es ist denkbar, dass die Transportkiste 2 auf dem schwenkbaren Teil des Chassis 3a aufgesteckt ist und die Transportkiste 2 durch eine Bewegung in die Breitenrichtung Y vom Chassis 3, 3a abgeladen werden kann. Vorzugsweise ist dies auch mit einem Kran oder ähnlichem Hebemechanismus möglich, welcher die Kiste an den Aufhängelementen 12 zumindest teilweise anheben kann.

Die Figuren 6a und 6b zeigen eine Transportkiste 2 in einer Seitenansicht, wobei in Figur 6a eine Ansicht auf das Äußere der Transportkiste 2 und in Figur 6b eine Schnittansicht aus derselben Perspektive dargestellt ist.

In Figur 6a ist insbesondere der Wickelmechanismus 10 der Abdeckplane 9, sowie die Spannelemente 18 für die Abdeckplane 9 dargestellt. Der Wickelmechanismus 10 besteht vorzugsweise aus einem, über die Längsrichtung X der Transportkiste ausgebildeten Stab 19, welcher rotierbar und parallel zur Längsrichtung X an der Transportkiste 2 befestigt ist.

Vorzugsweise kann durch Rotation des Stabes 19 um seine eigene Rotationsachse, welche parallel zur Längsrichtung verläuft, die Abdeckplane 9 aufgewickelt werden und somit an die Größe der Transportkiste 2 angepasst werden.

Sobald die Abdeckplane 9 aufgewickelt ist kann sie mittels der Spannelemente 18 abgespannt werden. Die Spannelemente 18 sind dabei vorzugsweise als Gurtspanner ausgeführt, wobei diese einen Gurt spannen, welcher an der Abdeckplane 9 befestigt ist, wodurch ebenfalls die Abdeckplane 9 gespannt wird. Vorzugsweise sind dabei mindestens drei Spannelemente 18 an der Transportkiste angebracht.

Figur 6b zeigt die Schnittansicht der Transportkiste, wobei die Anordnung der Vierkantprofile 6b zwischen den Trägerprofilen 6a am unteren Ende der Transportkiste 2 bezüglich der Höhenrichtung Z zu erkennen ist. Vorzugsweise sind mehrere der Anordnungen von Trägerprofilen 6a und Vierkantprofilen 6b entlang der Längsrichtung X an der Transportkiste 2 angebracht, wobei alle Trägerprofile 6a und Vierkantprofile 6b gemeinsam die Linearführung 6 ausmachen. Vorzugsweise wird pro zusammengehörenden Trägerprofil 6a und Vierkantprofil 6b ein Sicherungselement 8 durch die Ladefläche 4, die Trägerprofile 6a und die Vierkantprofile 6b geführt.

### Bezugszeichenliste

- 1: Nutzfahrzeug
- 2: Transportkiste
- 2a: erstes Segment der Transportkiste
- 2b: zweites Segment der Transportkiste
- 3: Chassis vom Nutzfahrzeug
- 3a: Schwenkbarer Teil vom Chassis
- 4: Ladefläche
- 5: Außenkanten
- 6: Linearführung
- 6a: Trägerprofile
- 6b: Vierkantprofile
- 7: Hydraulikzylinder
- 7a: Hydraulikzylinder vom Chassis
- 8: Sicherungselement
- 9: Abdeckplane
- 10: Wickelmechanismus
- 11: Befestigungselemente
- 12: Aufhängelement
- 16: Fertigteile
- 17: Hydraulikpumpe
- 18: Spannelemente
- 19: Stab von Wickelmechanismus

- X: Längsrichtung
- Y: Breitenrichtung
- Z: Höhenrichtung
- A: Schwenkachse bezüglich der die Transportkiste schwenkbar ist.

## Patentansprüche

1. Transportkiste (2) für den Transport von Fertigteilen und Chassis (3) eines Nutzfahrzeugs (1), auf welchem die Transportkiste (2) angeordnet ist, wobei eine Ladefläche (4) der Transportkiste (2) sich auf dem Chassis (3) in einer Längsrichtung (X) und einer Breitenrichtung (Y) des Nutzfahrzeugs erstreckt, wobei zumindest ein Teil des Chassis (3a) bezüglich einer Schwenkachse (A) schwenkbar angeordnet ist und der schwenkbare Teil des Chassis (3a) über einen Hydraulikzylinder (7a) und die Schwenkachse (A) mit dem festen Teil des Chassis (3) verbunden ist, wobei beim Ausfahren des Hydraulikzylinders (7a) dieser derart ausgebildet ist, dass er das schwenkbare Teil des Chassis (3a) bezüglich der Schwenkachse (A) schwent, wobei die Transportkiste (2) viereckig ausgeführt ist und
jeweils zwei gegenüberliegende Außenkanten (5) parallel zueinander angeordnet sind und in den Ecken ein rechter Winkel existiert und die Transportkiste (2) eine rechteckige Form aufweist, **wobei** die Transportkiste (2) auf dem schwenkbaren Teil des Chassis (3a) angeordnet ist, wobei diese bei Betätigung des Hydraulikzylinders (7a) mitschwenkbar ist, wobei die Transportkiste (2) orthogonal zu den beiden parallelen Außenkanten (5) in mindestens ein erstes Segment (2a) und ein zweites Segment (2b) unterteilt ist und die beiden Segmente (2a, 2b) über eine Linearführung (6) entlang der parallelen Außenkanten (5) zueinander schiebbar sind, wobei die Größe der Ladefläche (4) auf ein Fertigteil (16) anpassbar ist.

2. Transportkiste (2) und Chassis (3) nach Anspruch 1,
**dadurch gekennzeichnet, dass**
die Transportkiste (2) parallel zur Längsrichtung (X) und mittig in Bezug auf die Breitenrichtung Y unterteilt ist, sodass die beiden Segmente (2a, 2b) gleich groß sind.

3. Transportkiste (2) und Chassis (3) nach mindestens einem der vorangegangenen Ansprüche,
**dadurch gekennzeichnet, dass**
die Segmente (2a, 2b) entlang der Breitenrichtung (Y) zueinander schiebbar sind, wobei dadurch die Größe der Transportkiste (2) in der Breitenrichtung (Y) änderbar ist.

4. Transportkiste (2) und Chassis (3) nach mindestens einem der vorangegangenen Ansprüche,
**dadurch gekennzeichnet, dass**
die beiden Segmente (2a, 2b) über den mindestens einen Hydraulikzylinder (7), welcher parallel zu der Linearführung (6) angeordnet ist, miteinander verbunden sind.

5. Transportkiste (2) und Chassis (3) nach mindestens einem der vorangegangenen Ansprüche,
**dadurch gekennzeichnet, dass**
die Linearführung (6) parallel zur Breitenrichtung (Y) verläuft, an dem ersten Segment (2a) aus mindestens zwei in der Längsrichtung (X) nebeneinander liegenden Trägerprofilen (6a) und an dem zweiten Segment (2b) aus mindestens zwei in der Längsrichtung (X) nebeneinander liegenden Vierkantprofilen (6b) besteht.

6. Transportkiste (2) und Chassis (3) nach Anspruch 5,
**dadurch gekennzeichnet, dass**
ein Vierkantprofil (6b) bei Verschiebung der Segmente (2a, 2b) zueinander, zwischen jeweils zwei parallel zueinander angeordneten Trägerprofilen (6a) verläuft.

7. Transportkiste (2) und Chassis (3) nach mindestens einem der vorangegangenen Ansprüche,
**dadurch gekennzeichnet, dass**
die Segmente (2a, 2b) in ihrer Bewegung zueinander durch mindestens ein Sicherungselement (8), welches entlang einer Höhenrichtung Z des Nutzfahrzeugs (1) durch zumindest die Ladefläche (4) des ersten Segments (2a) und die Vierkantprofile (6b) des zweiten Segments (2b) geführt ist, arretiert sind.

8. Transportkiste (2) und Chassis (3) nach mindestens einem der vorangegangenen Ansprüche,
**dadurch gekennzeichnet, dass**
die Fertigteile (16) als Hohlzylinder ausgebildet sind und mit ihrer kreisförmigen Seite auf der Ladefläche (4) aufliegen.

9. Transportkiste (2) und Chassis (3) nach Anspruch 8,
**dadurch gekennzeichnet, dass**
die Größe der Transportkiste (2) für Durchmesser der als Hohlzylinder ausgeformten Fertigteile (16) zwischen 4000 mm und 5300 mm anpassbar ist.

10. Transportkiste (2) und Chassis (3) nach mindestens einem der vorangegangenen Ansprüche,
**dadurch gekennzeichnet, dass**
auf der Ladefläche (4) Befestigungselemente (11) angeordnet sind, welche die Bewegungsfreiheit zumindest eines Fertigteils (16) auf der Ladefläche (4) in der Breitenrichtung (Y) und Längsrichtung (X) durch Einklemmen des Fertigteils (16) einschränken und damit als Ladungssicherung beim Transport dienen.

11. Transportkiste (2) und Chassis (3) nach mindestens einem der vorangegangenen Ansprüche,
**dadurch gekennzeichnet, dass**
auf der Ladefläche (4) mindestens drei Aufhängelemente (12) angebracht sind, über welche die Transportkiste (2) in die Höhenrichtung (Z) durch einen Kran, oder anderen Hebemechanismus angehoben werden kann.

12. Transportkiste (2) und Chassis (3) nach mindestens einem der vorangegangenen Ansprüche,
**dadurch gekennzeichnet, dass**
die Transportkiste (2) kippbar auf dem Chassis (3) angeordnet ist, sodass die Ladefläche (4) bezüglich einer, parallel zur Längsrichtung (X) verlaufenden Schwenkachse (A), schwenkbar ist.

13. Transportkiste (2) und Chassis (3) nach mindestens einem der vorangegangenen Ansprüche,
**dadurch gekennzeichnet, dass**
Transportkiste (2) und Chassis (3) derart ausgebildet sind, dass während eines Transportes die Transportkiste (2) bezüglich der Schwenkachse (A) geschwenkt ist und somit schräg zur Höhenrichtung (Z) und Breitenrichtung (Y) verläuft.

14. Transportkiste (2) und Chassis (3) nach mindestens einem der vorangegangenen Ansprüche,
**dadurch gekennzeichnet, dass**
die Transportkiste mit einer Abdeckplane abdeckbar ist, wobei die Abdeckplane (9) in der Breitenrichtung Y an einem Ende der Transportkiste (2) festgemacht ist und an dem gegenüberliegenden Ende über einen Wickelmechanismus (10) aufgerollt ist, womit die Abdeckplane (9) an die Größe der Transportkiste (2) anpassbar ist.

15. Transportkiste (2) und Chassis (3) nach Anspruch 14,
**dadurch gekennzeichnet, dass**
die Abdeckplane (9) derart ausgebildet ist, dass sie die Transportkiste (2) vollständig abdeckt und dadurch die Fertigteile (16) vor Umwelteinflüssen wie Feuchtigkeit, Sonneneinstrahlung, oder ähnlichem schützt.

## Claims

1. A transport box (2) for transporting prefabricated parts and a chassis (3) of a commercial vehicle (1) on which the transport box (2) is mounted, wherein a loading surface (4) of the transport box (2) extends on the chassis (3) in a longitudinal direction (X) and a transverse direction (Y) of the commercial vehicle, wherein at least a portion of the chassis (3a) is arranged to pivot about a pivot axis (A) and the pivotable portion of the chassis (3a) is connected to the fixed part of the chassis (3) via a hydraulic cylinder (7a) and the pivot axis (A) to the fixed part of the chassis (3), wherein, when the hydraulic cylinder (7a) is extended, it is designed such that it pivots the pivotable part of the chassis (3a) about the pivot axis (A), wherein the transport box (2) is of rectangular design and
two opposite outer edges (5) are arranged parallel to one another and
there is a right angle at the corners and the transport box (2) has a rectangular shape,
**wherein** the transport box (2) is arranged on the swivelling part of the chassis (3a), whereby it can swivel along with the chassis when the hydraulic cylinder (7a) is actuated, wherein the transport box (2) is divided orthogonally to the two parallel outer edges (5) into at least a first segment (2a) and a second segment (2b), and the two segments (2a, 2b) can be slid relative to one another along the parallel outer edges (5) via a linear guide (6), wherein the size of the loading area (4) can be adapted to a prefabricated element (16).

2. Transport box (2) and chassis (3) according to claim 1,
**characterised in that**
the transport box (2) is divided parallel to the longitudinal direction (X) and centrally with respect to the width direction Y, so that the two segments (2a, 2b) are of equal size.

3. Transport box (2) and chassis (3) according to at least one of the preceding claims, **characterised in that**
the segments (2a, 2b) are slidable relative to one another along the width direction (Y), whereby the size of the transport box (2) in the width direction (Y) can be varied.

4. Transport box (2) and chassis (3) according to at least one of the preceding claims, **characterised in that**
the two segments (2a, 2b) are connected to one another via the at least one hydraulic cylinder (7), which is arranged parallel to the linear guide (6).

5. Transport box (2) and chassis (3) according to at least one of the preceding claims, **characterised in that**
the linear guide (6) runs parallel to the width direction (Y), the first segment (2a) consists of at least two carrier profiles (6a) arranged side by side in the longitudinal direction (X), and the second segment (2b) consists of at least two square profiles (6b) arranged side by side in the longitudinal direction (X).

6. Transport box (2) and chassis (3) according to claim 5,
**characterised in that**
when the segments (2a, 2b) are moved relative to one another, a square profile (6b) runs between two support profiles (6a) arranged parallel to one another.

7. Transport box (2) and chassis (3) according to at least one of the preceding claims, **characterised in that**
the segments (2a, 2b) are locked in their movement relative to one another by at least one locking element (8), which is guided along a height direction Z of the commercial vehicle (1) through at least the loading area (4) of the first segment (2a) and the square profiles (6b) of the second segment (2b).

8. Transport box (2) and chassis (3) according to at least one of the preceding claims, **characterised in that**
the prefabricated parts (16) are designed as hollow cylinders and rest with their circular side on the loading area (4).

9. Transport box (2) and chassis (3) according to claim 8,
**characterised in that**
the size of the transport box (2) is adjustable for diameters of the prefabricated parts (16) formed as hollow cylinders between 4000 mm and 5300 mm.

10. Transport box (2) and chassis (3) according to at least one of the preceding claims, **characterised in that**
fastening elements (11) are arranged on the loading surface (4), which restrict the freedom of movement of at least one precast element (16) on the loading surface (4) in the width direction (Y) and length direction (X) by clamping the precast element (16) and thus serve to secure the load during transport.

11. Transport box (2) and chassis (3) according to at least one of the preceding claims, **characterised in that**
at least three suspension elements (12) are mounted on the loading surface (4), via which the transport box (2) can be lifted in the height direction (Z) by a crane or other lifting mechanism.

12. Transport box (2) and chassis (3) according to at least one of the preceding claims, **characterised in that**
the transport box (2) is arranged on the chassis (3) in a tiltable manner, such that the loading surface (4) can be pivoted about a pivot axis (A) extending parallel to the longitudinal direction (X).

13. Transport box (2) and chassis (3) according to at least one of the preceding claims, **characterised in that**
the transport box (2) and chassis (3) are designed such that, during transport, the transport box (2) is pivoted about the pivot axis (A) and thus runs at an angle to the height direction (Z) and width direction (Y).

14. Transport box (2) and chassis (3) according to at least one of the preceding claims, **characterised in that**
the transport crate can be covered with a tarpaulin, wherein the tarpaulin (9) is secured at one end of the transport crate (2) in the width direction Y and is rolled up at the opposite end via a winding mechanism (10), whereby the tarpaulin (9) can be adjusted to the size of the transport crate (2).

15. Transport box (2) and chassis (3) according to claim 14,
**characterised in that**
the cover sheet (9) is designed such that it completely covers the transport box (2) and thereby protects the prefabricated parts (16) from environmental influences such as moisture, sunlight or the like.

## Revendications

1. Caisse de transport (2) destinée au transport d'éléments préfabriqués et châssis (3) d'un véhicule utilitaire (1) sur lequel est disposée la caisse de transport (2), une surface de chargement (4) de la caisse de transport (2) s'étendant sur le châssis (3) dans une direction longitudinale (X) et une direction transversale (Y) du véhicule utilitaire, au moins une partie du châssis (3a) étant disposée de manière pivotante par rapport à un axe de pivotement (A) et la partie pivotante du châssis (3a) étant reliée à la partie fixe du châssis (3) par l'intermédiaire d'un vérin hydraulique (7a) et l'axe de pivotement (A) est relié à la partie fixe du châssis (3), le vérin hydraulique (7a) étant conçu de telle sorte que, lorsqu'il est déployé, il fait pivoter la partie pivotante du châssis (3a) autour de l'axe de pivotement (A), la caisse de transport (2) étant de forme rectangulaire et
chacune de ses deux arêtes extérieures opposées (5) est disposée parallèlement à l'autre et un angle droit est formé aux coins et la caisse de transport (2) présente une forme rectangulaire, la caisse de transport (2) est disposée sur la partie pivotante du châssis (3a), celle-ci pouvant pivoter conjointement lors de l'actionnement du vérin hydraulique (7a), la caisse de transport (2) étant divisée orthogonalement aux deux bords extérieurs parallèles (5) en au moins un premier segment (2a) et un deuxième segment (2b), et les deux segments (2a, 2b) pouvant coulisser l'un par rapport à l'autre le long des bords extérieurs parallèles (5) via un guidage linéaire (6), la taille de la surface de chargement (4) pouvant être adaptée à un élément préfabriqué (16).

2. Caisse de transport (2) et châssis (3) selon la revendication 1,
**caractérisée en ce que**
la caisse de transport (2) est divisée parallèlement à la direction longitudinale (X) et au centre par rapport à la direction de la largeur (Y), de sorte que les deux segments (2a, 2b) sont de taille égale.

3. Caisse de transport (2) et châssis (3) selon au moins l'une des revendications précédentes,
**caractérisés en ce que**
les segments (2a, 2b) peuvent coulisser l'un par rapport à l'autre dans le sens de la largeur (Y), ce qui permet de modifier la taille de la caisse de transport (2) dans le sens de la largeur (Y).

4. Caisse de transport (2) et châssis (3) selon au moins l'une des revendications précédentes,
**caractérisés en ce que**
les deux segments (2a, 2b) sont reliés entre eux par au moins un vérin hydraulique (7) disposé parallèlement au guidage linéaire (6).

5. Caisse de transport (2) et châssis (3) selon au moins l'une des revendications précédentes,
**caractérisés en ce que**
le guidage linéaire (6) s'étend parallèlement à la direction de la largeur (Y), le premier segment (2a) est constitué d'au moins deux profilés porteurs (6a) juxtaposés dans la direction longitudinale (X) et le deuxième segment (2b) est constitué d'au moins deux profilés carrés (6b) juxtaposés dans la direction longitudinale (X).

6. Caisse de transport (2) et châssis (3) selon la revendication 5,
**caractérisée en ce que**
lors du déplacement des segments (2a, 2b) l'un par rapport à l'autre, un profilé carré (6b) s'étend entre deux profilés porteurs (6a) disposés parallèlement l'un à l'autre.

7. Caisse de transport (2) et châssis (3) selon au moins l'une des revendications précédentes,
**caractérisés en ce que**
les segments (2a, 2b) sont bloqués dans leur mouvement l'un par rapport à l'autre par au moins un élément de blocage (8) qui est guidé, dans le sens de la hauteur Z du véhicule utilitaire (1), à travers au moins la surface de chargement (4) du premier segment (2a) et les profilés carrés (6b) du deuxième segment (2b).

8. Caisse de transport (2) et châssis (3) selon au moins l'une des revendications précédentes,
**caractérisés en ce que**
les éléments préfabriqués (16) sont conçus comme des cylindres creux et reposent par leur face circulaire sur la surface de chargement (4).

9. Caisse de transport (2) et châssis (3) selon la revendication 8,
**caractérisés en ce que**
la taille de la caisse de transport (2) est adaptable pour des diamètres des éléments préfabriqués (16) en forme de cylindres creux compris entre 4 000 mm et 5 300 mm.

10. Caisse de transport (2) et châssis (3) selon au moins l'une des revendications précédentes,
**caractérisés en ce que**
des éléments de fixation (11) sont disposés sur la surface de chargement (4), lesquels limitent la liberté de mouvement d'au moins un élément préfabriqué (16) sur la surface de chargement (4) dans le sens de la largeur (Y) et dans le sens de la longueur (X) en serrant l'élément préfabriqué (16) et servent ainsi à l'arrimage du chargement pendant le transport.

11. Caisse de transport (2) et châssis (3) selon au moins l'une des revendications précédentes,
**caractérisés en ce que**
au moins trois éléments de suspension (12) sont montés sur la surface de chargement (4), grâce auxquels la caisse de transport (2) peut être soulevée dans la direction de la hauteur (Z) à l'aide d'une grue ou d'un autre mécanisme de levage.

12. Caisse de transport (2) et châssis (3) selon au moins l'une des revendications précédentes,
**caractérisés en ce que**
la caisse de transport (2) est disposée de manière basculante sur le châssis (3), de sorte que la surface de chargement (4) peut pivoter autour d'un axe de pivotement (A) s'étendant parallèlement à la direction longitudinale (X).

13. Caisse de transport (2) et châssis (3) selon au moins l'une des revendications précédentes,
**caractérisés en ce que**
la caisse de transport (2) et le châssis (3) sont conçus de telle sorte que, pendant le transport, la caisse de transport (2) est pivotée par rapport à l'axe de pivotement (A) et s'étend ainsi en biais par rapport à la direction de la hauteur (Z) et à la direction de la largeur (Y).

14. Caisse de transport (2) et châssis (3) selon au moins l'une des revendications précédentes,
**caractérisés en ce que**
la caisse de transport pouvant être recouverte d'une bâche, ladite bâche (9) étant fixée à une extrémité de la caisse de transport (2) dans le sens de la largeur Y et étant enroulée à l'extrémité opposée à l'aide d'un mécanisme d'enroulement (10), ce qui permet d'adapter la bâche (9) aux dimensions de la caisse de transport (2).

15. Caisse de transport (2) et châssis (3) selon la revendication 14,
**caractérisée en ce que**
la bâche de protection (9) est conçue de telle sorte qu'elle recouvre entièrement la caisse de transport (2) et protège ainsi les éléments préfabriqués (16) contre les influences envi-ronnementales telles que l'humidité, le rayonnement solaire ou autres.
